# EUROPÄISCHE PATENTSCHRIFT

(11) **EP 0 356 618 B1**
(45) Veröffentlichungstag und Bekanntmachung des Hinweises auf die Patenterteilung: **11.11.1992**
(21) Anmeldenummer: 89107511.1
(22) Anmeldetag: 26.04.1989
(51) Int. Cl.: B22D 41/14

(54) **Schliess- und/oder Regelorgan für den Abstich flüssiger Metallschmelze aus einem metallurgischen Gefäss**
Shut-off and/or control element for tapping molten metal melts from a metallurgical container
Organe de fermeture et/ou de commande pour l'amorçage de la coulée d'un métal liquide sortant d'un récipient métallurgique

(30) Priorität: 02.08.1988 DE 3826245
(43) Veröffentlichungstag der Anmeldung: 07.03.1990
(73) Patentinhaber: DIDIER-WERKE AG, 65189 Wiesbaden (DE)
(72) Erfinder: Brückner, Raimund, D-6272 Niedernhausen (DE); Gimpera, José, D-6200 Wiesbaden (DE)
(74) Vertreter: Brückner, Raimund, Dipl.-Ing.

(56) Entgegenhaltungen:
- DE-A- 1 558 285
- DE-C- 3 540 202
- LU-A- 67 368
- US-A- 3 651 998

## Beschreibung

Die Erfindung betrifft ein Schließ- und/oder Regelorgan für den Abstich flüssiger Metallschmelze aus einem metallurgischen Gefäß mit einem unbeweglichen Feuerfestteil und einem relativ zu diesem dichtend dreh- und/oder verschiebbaren, beweglichen Feuerfestteil, wobei beide Feuerfestteile mit je einer kreiszylindrischen Dichtfläche versehen sind und beide Dichtflächen ineinander dichtend eingepaßt sind. Die Feuerfestteile sind normalerweise aus keramischem Material hergestellt. Sie können aber auch aus anderen, beispielsweise metallischen, ggf. auch miteinander kombinierten Werkstoffen hergestellt sein. Entscheidend ist es hierbei lediglich, daß diese Teile feuerfest sind, das heißt, daß sie im Betrieb nicht nur der mechanischen und chemischen Beaufschlagung, sondern auch der temperaturbedingten Beanspruchung durch die Metallschmelze standhalten.

Derartige Schließ- und/oder Regelorgane, wie sie beispielsweise aus der DE-PS 35 40 202 bekannt sind, zeichnen sich dadurch aus, daß bei ihnen die sonst bei herkömmlichen Linear- und Drehschieberverschlüssen erforderliche Anpreßeinrichtung zum schmelze- und luftdichten Anpressen der Verschlußteile zueinander entfallen kann. Dadurch ist es zum einen möglich, das Schließ- und/oder Regelorgan mit relativ geringen Antriebskräften zu betätigen, und zum anderen seine Feuerfestteile im Innenraum des metallurgischen Gefäßes anzuordnen, so daß sie im Betrieb in der Metallschmelze eingetaucht sind. Damit wird verhindert, daß die Außenluft die Feuerfestteile des Schließ- und/oder Regelorgans angreifen kann bzw. daß sie durch die Feuerfestteile hindurch bis in die Metallschmelze eindringen kann.

Bei einem solchen Schließ- und/oder Regelorgan ist die Bemessung des Ringspaltes zwischen den beiden kreiszylindrischen Dichtflächen der Feuerfestteile für die einwandfreie Funktionsfähigkeit des Schließ- und/oder Regelorgans im Betrieb von entscheidender Bedeutung. Der Ringspalt muß so bemessen sein, daß er im Betrieb einerseits die freie Beweglichkeit der beiden Feuerfestteile relativ zueinander ermöglicht, und andererseits eng genug ist, um zu verhindern, daß die Metallschmelze in den Bereich des Ringspaltes eindringen kann. Hierbei spielen auch selbstverständlich die verschiedenen metallurgischen Parameter wie Beschaffenheit der Metallschmelze, Benetzbarkeit der Feuerfestteile, Liquidustemperatur der Schmelze u.s.w. eine Rolle.

Aus der Druckschrift LU-A-67368 ist es bekannt, für die Feuerfestteile eines gattungsgleichen Schließ- und/oder Regelorgans Siliciumnitrid oder Quarzglas zu verwenden, beides Werkstoffe die einen sehr niedrigen Ausdehnungskoeffizienten haben. Dadurch soll eine durch maschinelle Bearbeitung hergestellte Präzisionspassung zwischen beiden Feuerfestteilen ermöglicht werden. Dabei ist diese Passung so bemessen, daß im Betrieb überhaupt keine Metallschmelze in den Ringspalt zwischen den Feuerfestteilen des Schließ- und/oder Regelorgans eindringen soll. Empfohlen wird ein Gesamtspiel von 0,0508 bis 0,0762 mm, was einem Ringspalt von 0,0254 bis 0,0382 mm entspricht.

Aus der Druckschrift DE-A-1558 285 ist es ferner bekannt, den Spalt zwischen den Feuerfestteilen des Schließ- und/oder Regelorgans so zu bemessen, daß er zwar noch ein einwandfreies Gleiten ermöglicht, aber dennoch verhindert, daß das schmelzflüssige Metall in den Spalt eindringt und so zu einem Festsetzen des Verschlußgliedes innerhalb der Öffnung des Lochsteins führt. Hierbei sollen beide Feuerfestteile aus hochfeuerfestem keramischem Material, wie z.B. Zirkonsilikat bestehen. Über die genaue Größe des Ringspaltes ist in der Druckschrift nichts ausgeführt.

Bei den vorbekannten Vorrichtungen wird also davon ausgegangen, daß es für die Funktionsfähigkeit des Schließ- und/oder Regelorgans unbedingt erforderlich ist, den Ringspalt zwischen den Feuerfestteilen des Organs so eng zu gestalten, daß keine Metallschmelze in den Ringspalt eindringen kann.

Eine solche Bemessung des Ringspaltes ist mit nachteiligen Auswirkungen behaftet. Zum einen bereitet die maschinell herzustellende Präzisionspassung zwischen den Feuerfestteilen des Organs Schweirigkeiten. Zum anderen kann schon die kleinste Verformung der Feuerfestteile zum Festklemmen dieser Teile führen, was die Funktionsunfähigkeit des Schließ- und/oder Regelorgans zur Folge hat. Eine solche Verformung ist aber in der Praxis, zumal bei Anwendung eines derartigen Organs zum Vergießen von Stahl oder ähnlichen Metallschmelzen, praktisch unvermeidlich, weil sich im Schließ- und/oder Regelorgan im Betrieb ein Temperaturgradient einstellt, der eine unterschiedliche Ausdehung der Feuerfestteile entlang der Dichtflächen dieser Teile zur Folge hat.

Bei einem gattungsähnlichen Schließ- und/oder Regelorgan nach der US-PS 3,651,991 ist das Regelorgan zwar mit einem größeren Ringspalt versehen, dieser wird aber mit Inertgas beaufschlagt, um zu verhindern, daß Metallschmelze in den Ringspalt eindringen kann.

Der Erfindung liegt die Aufgabe zugrunde, bei einem Schließ- und/oder Regelorgan der eingangs genannten Art, die Breite des Ringspaltes zwischen den Dichtflächen der Feuerfestteile im Sinne der obengenannten Anforderungen nach freier Beweglichkeit der Feuerfestteile relativ zueinander einerseits und nach schmelzedichtem Verschluß des Schließ- und/oder Regelorgans andererseits zu optimieren.

Zur Lösung dieser Aufgabe wird gemäß der Erfindung vorgeschlagen, daß die Ausdehnungskoeffizienten der beiden Feuerfestteile so aufeinander abgestimmt sind, daß sich im Betriebszustand zwischen den kreiszylindrischen Dichtflächen der beiden Feuerfestteile ein eine noch schmelzedichte Spielpassung bildender Ringspalt einstellt, der im kalten Zustand zwischen 0,05 mm und 0,7 mm beträgt.

Durch den erfindungsgemäßen Vorschlag, den Ringspalt zwischen den Dichtflächen der Feuerfestteile in Abhängigkeit von den aufeinander abgestimmten Ausdehnungskoeffizienten dieser Teile wie vorstehend angegeben zu bemessen, ist es möglich, den Ringspalt so breit auszulegen, daß er während der gesamten Betriebsdauer, d.h. von Betriebsanfang bis Betriebsende, die freie Beweglichkeit der beiden Feuerfestteile zueinander ermöglicht und dennoch die einwandfreie Dichttigkeit des Schließ- und/oder Regelorgans gewährleistet, weil gegebenenfalls in den Ringspalt eindringende Metallschmelze dort eingeschlossen bleibt und mit ihrer Schmierwirkung die freie Beweglichkeit der Feuerfestteile des Organs noch unterstützt.

Das Schließ- und/oder Regelorgan nach der Erfindung ist ferner gemäß einer bevorzugten Ausführungsform dadurch gekennzeichnet, daß die Ausdehnungskoeffizienten beider Feuerfestteile gleich sind. Dadurch ist es möglich, gleich beschaffene Feuerfestteile zu verwenden, was die konstruktive Auslegung der Feuerfestteile sowie die Festlegung des Ringspaltes zwischen deren kreiszylindrischen Dichtflächen leichter macht. Darüberhinaus wird die Herstellung des Schließ- und/oder Regelorgans auf diese Weise vereinfacht.

Ebenfalls im Sinne einer vereinfachten Herstellungsweise wird ferner gemäß der Erfindung vorgeschlagen, daß der im Betriebszustand eine noch schmelzedichte Spielpassung bildende Ringspalt auf der gesamten Länge der beiden miteinander zusammenwirkenden kreiszylindrischen Dichtflächen der Feuerfestteile gleich bemessen ist.

Alternativ dazu kann auch je nach Art des Schließ- und/oder Regelorgans von Vorteil sein, den im Betriebszustand eine noch schmelzedichte Spielpassung bildenden Ringspalt auf den Flächenbereich der beiden miteinander zusammenwirkenden kreiszylindrischen Dichtfläche der Feuerfestteile zu beschränken, in dem die Öffnungs- und Schließbereiche der beiden Feuerfestteile liegen. Bei dieser Ausführungsform ist es zum Beispiel möglich, den Ringspalt zwischen den Feuerfestteilen relativ breit zu bemessen und ihn nur im obengenannten Flächenbereich der Dichtflächen zu verengen, beispielsweise durch Auftragen einer Oberflächenbeschichtung auf eines der Feuerfestteile oder alternativ auf beide Teile.

Zwecks einer möglichst gleichmäßigen Dehnbarkeit der Feuerfestteile und auch im Hinblick auf eine möglichst einfachere Herstellung dieser Teile ist es ferner von Vorteil, daß sie zumindest im Bereich ihrer miteinander zusammenwirkenden kreiszylindrischen Dichtflächen als zylindrische Rohre ausgebildet sind.

Die Erfindung wird nachfolgend anhand eines praktischen Ausführungsbeispiels unter Bezugnahme auf die Zeichnung näher erläutert.

Es zeigen:
- Fig. 1: ein erfindungsgemäßes Schließ- und/oder Regelorgan in senkrechter Anordnung, in einem Zwischengefäß (Tundish) eingebaut,
- Fig. 2: die Einzelheit I aus Fig. 1, vergrößert dargestellt.

Das erfindungsgemäße Schließ- und/oder Regelorgan 1 besteht aus einem rohrförmigen Stator 2 und einem ebenfalls rohrförmigen Rotor 3, beide aus keramischem, feuerfestem Material.

Der Stator 2 ist in der feuerfesten Auskleidung 4 des Zwischengefäßes 5 luft- und schmelzedicht eingemörtelt und mündet in eine Freilaufdüse 6 ein, durch welche bei geöffnetem Schließ- und/oder Regelorgan 1 die Metallschmelze aus den Inneren des Zwischengefäßes 5 herausströmt.

Der Rotor 3 ist durch Bolzen 7 mit einer Halterung 8 drehfest verbunden, die ihrerseits über eine Kardanlenkung 9 mit einem Antriebsarm 10 verbunden ist. Letzterer lagert auf einem Lagerbock 11 des Zwischengefäßes 5 und weist an seinem äußeren Ende einen Hebelarm 12 auf, mit dessen Hilfe man über den Antriebsarm 10 und die Kardanlenkung 9 ein Dremoment auf die Halterung 8 und somit auf den Rotor 3 des Schließ- und/oder Regelorgans 1 ausüben kann.

Hierdurch ist der Rotor 3 gegenüber dem Stator 2 in beiden Drehrichtungen um die gemeinsame Längsachse 13 drehbar.

Sowohl der Stator 2 als auch der Rotor 3 sind mit je zwei diametral zueinander liegenden Durchgangsbohrungen 14 bzw. 15 versehen, die in der dargestellten öffnungsstellung des Schließ- und/oder Regelorgans 1 in axialer Richtung fluchten. Der Stator 2 und der Rotor 3 sind ferner in einem Axialbereich 16 mit je einer kreiszylindrischen Dichtfläche 17, 18 versehen, wobei beide Dichtflächen 17, 18 ineinander dichtend eingepaßt sind. Die Durchmesser beider Dichtflächen 17, 18 sind so bemessen, daß zwischen beiden ein Ringspalt 19 gebildet wird.

Beim vorliegenden Ausführungsfall betrug der Außendurchmesser des Stators 2 außerhalb des Axialbereiches 16 ca. 73mm, der des Rotors 3 ca. 93 mm. Die Innendurchmesser des Stators 2 und des Rotors 3 betrugen ca. 33 mm bzw. ca. 40 mm. Im Axialbereich 16 betrug der mittlere Durchmesser im Bereich des Ringspaltes 19 ca. 63 mm.

Der Stator 2 und der Rotor 3 wurden aus einem hochtonerdehaltigen, gebrannten feuerfesten Werkstoff mit folgender Zusammensetzung hergestellt:
- Al₂O₃: - ca. 70% Gew.-Anteile
- Zirkonmullit: - ca. 20% Gew.-Anteile
- Kohlenstoffanteil: - ca. 10% Gew.-Anteile.

Der Stator 2 und der Rotor 3 wurden aus dem gleichen Werkstoff hergestellt, so daß beide Feuerfestteile gleiche Ausdehnungskoeffizienten hatten.

Die Durchmesser der Dichtflächen 17 und 18 wurden so festgelegt, daß im kalten Zustand beide Durchmesser um ca. 0,4 mm differierten. Der Ringspalt 19 zwischen beiden Dichtflächen betrug somit ca. 0,2 mm.

Vor der Inbetriebnahme des Schließ- und/oder Regelorgans 1 wurde auf die Dichtflächen 17 und 18 ein graphithaltiges Schmiermittel aufgetragen, so daß nach dieser Operation die Durchmesser der Dichflächen 17 und 18 nur noch um ca. 0,25 mm differierten. Der Ringspalt 19 betrug somit nurmehr ca. 0,125 mm.

Unter diesen Bedingungen konnte bei leerem Zwischengefäß 4 und im kalten Zustand der Rotor 3 mit Hilfe des Antriebarmes 10 einwandfrei relativ zum Stator 2 gedreht werden.

Anschließend wurde der Stator 2 mit dem rotor 3 gleichmäßig auf eine Temperatur von ca. 950°C vorgewärmt. Danach wurde der Innenraum des Zwischengefäßes 4 mit Stahlschmelze bis zu einem Pegel 20 aufgefüllt.

Anschließend wurde die Schmelze aus handelsüblichem, leicht flüssigem Stahl bei einer Temperatur von ca. 1560°C abgegossen. Zwischendurch wurde immer wieder der Rotor 3 gegenüber dem Stator 2 gedreht, um die Durchgangsbohrungen 14, 15 beider Teile mehr oder weniger in Deckung zu bringen und somit den aus dem Zwischengefäß 5 herausfließenden Schmelzefluß zu regulieren. Der Rotor 3 wurde auch mehrere Male weitergedreht, bis die Durchgangsbohrungen 14 und 15 nicht mehr in Deckung waren. Damit wurde der Schmelzedurchgang durch das Schließ- und/oder Regelorgan 1 ganz unterbrochen.

Insgesamt wurden durch das Schließ- und/oder Regelorgan 1 vier Pfannenchargen vergossen, was eine Betriebszeit von ca. 4 Stunden in Anspruch nahm. Bei jeder Charge ließ man den Schmelzepegel 20 nur soweit abgesenken, daß der Axialbereich 16 des Schließ- und/oder Regelorgans noch in der Metallschmelze eingetaucht blieb. Damit war gewährleistet, daß die Außenluft weder durch die Durchgangsbohrungen 14, 15 noch durch den Ringspalt 19 des Schließ- und/oder Regelorgans 1 eindringen konnte.

Während des ganzen Betriebes konnte der Rotor 3 einwandfrei und mit geringem Kraftaufwand von Hand gegenüber dem Stator 2 gedreht werden.

Nach der o.g. Betriebszeit von ca. 4 Stunden wurden die Bestandteile des Schließ- und/oder Regelorgans 1 abgenommen und auf etwaige Metallinfiltrationen untersucht. Es wurde festegestellt, daß während des Betriebes im Bereich des Ringspaltes 19 keine nennenswerten Metallinfiltrationen erfolgt waren.

## Patentansprüche

1. Schließ- und/oder Regelorgan für den Abstich flüssiger Metallschmelze aus einem metallurgischen Gefäß mit einem unbeweglichen Feuerfestteil und einem relativ zu diesem dichtend dreh- und/oder verschiebbaren, beweglichen Feuerfestteil, wobei beide Feuerfestteile mit je einer kreiszylindrischen Dichtfläche versehen sind und beide Dichtflächen ineinander dichtend eingepaßt sind,
dadurch gekennzeichnet,
daß die Ausdehnungskoeffizienten der beiden Feuerfestteile so aufeinander abgestimmt sind, daß sich im Betriebszustand zwischen den kreiszylindrischen Dichtflächen der beiden Feuerfestteile ein eine noch schmelzedichte Spielpassung bildender Ringspalt einstellt, der im kalten Zustand zwischen 0,05mm und 0,7mm beträgt.

2. Schließ- und/oder Regelorgan nach Anspruch 1,
dadurch gekennzeichnet,
daß die Ausdehnungskoeffizienten beider Feuerfestteile gleich sind.

3. Schließ- und/oder Regelorgan nach Anspruch 1 oder 2,
dadurch gekennzeichnet,
daß der im Betriebszustand eine noch schmelzedichte Spielpassung bildende Ringspalt auf der gesamten Länge der beiden miteinander zusammenwirkenden kreiszylindrischen Dichtflächen der Feuerfestteile gleich bemessen ist.

4. Schließ- und/oder Regelorgan nach Anspruch 1 oder 2,
dadurch gekennzeichnet,
daß der im Betriebszustand eine noch schmelzedichte Spielpassung bildende Ringspalt auf den Flächenbereich der beiden miteinander zusammenwirkenden kreiszylindrischen Dichtflächen der Feuerfestteile beschränkt ist, in dem die Öffnungs- und Schließbereiche der beiden Feuerfestteile liegen.

5. Schließ- und/oder Regelorgan nach einem oder mehreren der vorhergehenden Ansprüche,
dadurch gekennzeichnet,
daß die Feuerfestteile zumindest im Bereich ihrer miteinander zusammenwirkenden kreiszylindrischen Dichtflächen als zylindrische Rohre ausgebildet sind.

## Claims

1. Closure and/or control element for tapping liquid metal melt from a metallurgical vessel with a stationary refractory member and a refractory member which is sealingly movable linearly and/or in rotation relative to it, the two refractory members being provided with a respective circular cylindrical sealing surface and the two sealing surfaces being sealingly fitted into one another, characterised in that the coefficients of expansion of the two refractory members are so matched to one another that in the operational state an annular gap constituting a clearance fit which is still melt-tight is formed between the circular cylindrical sealing surfaces of the two refractory members which in the cold state is between 0.05 mm and 0.7 mm.

2. Closure and/or control element as claimed in Claim 1, characterised in that the coefficients of expansion of the two refractory members are the same.

3. Closure and/or control element as claimed in Claim 1 or 2, characterised in that the annular gap forming a clearance fit in the operational state which is still melt-tight is of the same size over the entire length of the two circular cylindrical sealing surfaces which cooperate with one another of the refractory members.

4. Closure and/or control element as claimed in Claim 1 or 2, characterised in that the annular gap forming a clearance fit in the operational state which is still melt-tight is limited to the surface region of the two cooperating circular cylindrical sealing surfaces of the refractory members in which the opening and closing regions of the two refractory members are situated.

5. Closure and/or control element as claimed in one or more of the preceding claims, characterised in that the refractory members are constructed as cylindrical tubes at least in the region of their cooperating circular cylindrical sealing surfaces.

## Revendications

1. Organe de fermeture et/ou de réglage de la coulée d'un bain de métal liquide contenu dans une cuve métallurgique, comportant un élément réfractaire fixe et un élément réfractaire mobile qui peut se déplacer en rotation et/ou en translation avec étanchéité par rapport au premier élément, les deux éléments réfractaires présentant chacun une surface d'étanchéité cylindrique circulaire et les deux surfaces d'étanchéité étant ajustées l'une dans l'autre de manière à assurer l'étanchéité, caractérisé par le fait que les coefficients de dilatation des deux éléments réfractaires sont accordés entre eux de manière à obtenir à l'état de fonctionnement, entre les surfaces d'étanchéité cylindriques circulaires des deux éléments réfractaires, un espace annulaire qui forme un ajustement avec jeu étanche à la masse en fusion et qui est compris entre 0,05 mm et 0,7 mm à froid.

2. Organe de fermeture et/ou de réglage selon la revendication 1, caractérisé par le fait que les coefficients de dilatation des deux éléments réfractaires sont identiques.

3. Organe de fermeture et/ou de réglage selon la revendication 1 ou 2, caractérisé par le fait que l'espace annulaire formant, à l'état de fonctionnement, un ajustement avec jeu étanche à la masse en fusion a la même dimension sur l'ensemble de la longueur des deux des deux surfaces d'étanchéité cylindriques circulaires qui coopèrent entre elles des éléments réfractaires.

4. Organe de fermeture et/ou de réglage selon la revendication 1 ou 2, caractérisé par le fait que l'espace annulaire formant, à l'état de fonctionnement, un ajustement avec jeu étanche à la masse en fusion est limité aux parties de surface des deux surfaces d'étanchéité cylindriques circulaires coopérant entre elles des éléments réfractaires dans lesquelles sont situées les zones d'ouverture et de fermeture des deux éléments réfractaires.

5. Organe de fermeture et/ou de réglage selon une ou plusieurs des revendication précédentes, caractérisé par le fait que les éléments réfractaires sont agencés sous forme de tubes cylindriques dans la région au moins de leurs surfaces d'étanchéité cylindriques circulaires coopérant entre elles.
